# EUROPÄISCHE PATENTSCHRIFT

(11) **EP 3 817 894 B1**
(45) Veröffentlichungstag und Bekanntmachung des Hinweises auf die Patenterteilung: **27.12.2023**
(21) Anmeldenummer: 18769703.2
(22) Anmeldetag: 14.09.2018
(51) Int. Cl.: B25H 3/02

(54) **AUFBEWAHRUNGSEINRICHTUNG**
STORAGE DEVICE
DISPOSITIF DE RANGEMENT

(43) Veröffentlichungstag der Anmeldung: 12.05.2021
(73) Patentinhaber: TANOS GmbH Verpacken Ordnen Präsentieren, 89257 Illertissen (DE)
(72) Erfinder: BUNNIK, Edwin, 89081 Ulm (DE); BOON, Bas, 2625 GL Delft (NL); GERBRANDA, Tjeerd, 89340 Leipheim (DE)
(74) Vertreter: Patentanwälte Magenbauer & Kollegen Partnerschaft mbB
(86) Internationale Anmeldenummer: PCT/EP2018/074917
(87) Internationale Veröffentlichungsnummer: WO 2020/052781

(56) Entgegenhaltungen:
- EP-A1- 1 442 845
- US-A- 1 858 539
- US-A1- 2008 099 546
- US-A1- 2018 015 938
- US-B1- 9 776 773

## Beschreibung

### Aufbewahrungseinrichtung

Die Erfindung betrifft eine Aufbewahrungseinrichtung, mit mindestens einem Aufbewahrungsbehälter, der über ein Behältergehäuse mit zumindest im Wesentlichen rechteckigem Grundriss verfügt, das eine zwischen einer Unterseite und einer Oberseite verlaufende Höhenrichtung, eine zwischen einer Vorderseite und einer Rückseite verlaufende, zu der Höhenrichtung rechtwinkelige Längsrichtung und eine sowohl zu der Höhenrichtung als auch zu der Längsrichtung rechtwinkelige Querrichtung hat, wobei das Behältergehäuse ein einen Aufbewahrungsraum begrenzendes Gehäuseunterteil mit einer Bodenwand und einer vom Rand der Bodenwand in der Höhenrichtung hochragenden, aus einer Vorderwand, einer diesbezüglich in der Längsrichtung beabstandeten Rückwand und zwei in der Querrichtung zueinander beabstandeten Seitenwänden bestehenden Umfangswand aufweist, wobei ein oberer Endabschnitt der Umfangswand eine Zugriffsöffnung für den Aufbewahrungsraum umrahmt, und wobei das Behältergehäuse ferner einen im Bereich der Rückseite an dem Gehäuseunterteil um eine in der Querrichtung verlaufende Schwenkachse verschwenkbar gelagerten Gehäusedeckel aufweist, der durch relativ zum Gehäuseunterteil erfolgendes Verschwenken wahlweise in eine die Zugriffsöffnung verschließende Schließstellung oder in unter Freigabe der Zugriffsöffnung mehr oder weniger weit nach oben geschwenkte Offenstellungen verbringbar ist und der oberhalb einer jeden Seitenwand des Gehäuseunterteils einen seitlichen Deckel-Randabschnitt aufweist, an dessen Unterseite eine nach unten weisende untere Randfläche ausgebildet ist, die in der Schließstellung eine nach oben weisende obere Randfläche der darunter angeordneten Seitenwand des Gehäuseunterteils zumindest teilweise überdeckt, wobei der Gehäusedeckel an der Unterseite eines jeden seiner beiden seitlichen Deckel-Randabschnitte eine über die untere Randfläche hinaus nach unten vorstehende, sich in der Längsrichtung des Behältergehäuses erstreckende Zentrierleiste aufweist, die beim schließenden Verschwenken des eine Offenstellung einnehmenden Gehäusedeckels auf der dem Aufbewahrungsraum zugewandten Innenseite neben der ihr benachbarten Seitenwand an deren oberen Randfläche vorbei mit bezüglich der Seitenwand von der Rückseite zur Vorderseite zunehmender Überlappung von oben her in das Gehäuseunterteil eintaucht, wobei der Gehäusedeckel durch die an der jeweils benachbarten Seitenwand in der Querrichtung abstützbaren oder abgestützten Zentrierleisten in eine bezüglich des Gehäuseunterteils zentrierte Schließstellung führbar ist.

Eine aus der EP 1 442 845 A1 bekannte Aufbewahrungseinrichtung dieser Art enthält einen zur Aufnahme von Werkzeugen vorgesehenen Behälter mit einem an einem Behälterkörper verschwenkbar gelagerten Verschlussdeckel. An der Innenseite des Verschlussdeckels befindet sich ein vorstehender Rand, der beim Schließen des Verschlussdeckels in Öffnungen eingreift, die in Verbindungsabschnitten ausgebildet sind, die sich an der Oberseite des Behälterkörpers zwischen zwei parallelen Wänden des Behälterkörpers erstrecken.

Aus diesem Dokument sind die Merkmale des Oberbegriffs des Anspruchs 1 bekannt. Die US 9 776 773 B1 offenbart einen Behälter mit einer Aufnahmebasis und einem diesbezüglich verschwenkbaren Deckel. An den beiden Seiten einer Umfangswand des Deckels befindet sich unten jeweils eine innere Blende, die mit einer kürzeren äu-ßeren Blende eine Nut begrenzt, in die die Aufnahmebasis beim Schließen des Deckels mit ihrem oberen Randbereich eingreift.

Eine aus der EP 2 485 874 B1 bekannte Aufbewahrungseinrichtung umfasst einen Aufbewahrungsbehälter, dessen Behältergehäuse aus einem kistenförmigen Gehäuseunterteil und einem daran im Bereich der Rückseite verschwenkbar gelagerten Gehäusedeckel besteht. Der Gehäusedeckel kann in eine Schließstellung verschwenkt werden, in der er auf einem oberen Endabschnitt einer Umfangswand des Gehäuseunterteils aufliegt und eine Zugriffsöffnung für einen internen Aufbewahrungsraum des Behältergehäuses verschließt. Zum Einlegen oder Herausnehmen von Objekten in den beziehungsweise aus dem Aufbewahrungsraum kann der Gehäusedeckel stufenlos in eine Vielzahl von Offenstellungen verschwenkt werden, in denen er mehr oder weniger weit nach oben geschwenkt ist und die Zugriffsöffnung freigibt. In der Schließstellung überlappen sich der Gehäusedeckel und das Gehäuseunterteil geringfügig in der Höhenrichtung des Behältergehäuses, um die Gehäusestruktur auszusteifen. Wird der Aufbewahrungsbehälter geöffnet, während er auf einem unebenen Untergrund abgestellt ist, kann es aufgrund von in dem Unterteil ausgebildeten, zur Aufnahme von Informationsträgerkarten vorgesehenen Aufnahmeschächten jedoch zu Verwindungen kommen, die den nachfolgenden Schließvorgang des Gehäusedeckels beeinträchtigen können.

Der Erfindung liegt die Aufgabe zu Grunde, Maßnahmen zu treffen, um bei einem Aufbewahrungsbehälter einer Aufbewahrungseinrichtung verwindungsbedingte Probleme bei der Betätigung des Gehäusedeckels zu minimieren.

Zu Lösung dieser Aufgabe ist in Verbindung mit den eingangs genannten Merkmalen vorgesehen, dass sich die in der Höhenrichtung des Behältergehäuses gemessene Breite jeder Zentrierleiste von der Rückseite zur Vorderseite des Behältergehäuses allmählich verringert, derart, dass ihr höhenmä-ßiger Überstand bezüglich der benachbarten unteren Randfläche zur Vorderseite des Behältergehäuses hin abnimmt,
und/oder dass der Gehäusedeckel an der Unterseite der beiden zwischen den beiden seitlichen Deckel-Randabschnitten und dem oberhalb der Vorderwand des Gehäuseunterteils angeordneten vorderen Deckel-Randabschnitt liegenden vorderen Deckel-Eckbereichen jeweils einen nach unten ragenden, über die untere Randfläche der seitlichen Deckel-Randabschnitte des Gehäusedeckels vorstehenden Zentrierdorn aufweist, der in der Schließstellung des Gehäusedeckels von oben her in einer bezüglich der Umfangswand quer zu der Höhenrichtung abstützbaren oder abgestützten Weise in das Gehäuseunterteil eintaucht.

Auf diese Weise ist ein von eventuellen Verwindungen des Gehäuseunterteils weitestgehend unabhängiger zuverlässiger Schließvorgang des eine Offenstellung einnehmenden Gehäusedeckels möglich. Die Zentrierleisten fungieren als Schließhilfen, die selbst bei einem zu Verwindungen neigenden Gehäuseunterteil ein problemloses Schließen des Gehäusedeckels ermöglichen. Daraus resultiert unter anderem der Vorteil, dass bei der Konstruktion des Gehäuseunterteils kein besonderes Augenmerk auf die Einhaltung einer hohen Verwindungssteifigkeit gelegt werden muss und insbesondere die Möglichkeit besteht, die Wanddicke zu Gunsten eines niedrigen Behältergewichtes gering zu halten. Beim Verschwenken des offenen Gehäusedeckels in die Schließstellung tauchen die an den seitlichen Randabschnitten des Gehäusedeckels angeordneten Zentrierleisten von oben her in das Gehäuseunterteil ein, wobei sie in einen den Seitenwänden des Gehäuseunterteils an der dem Aufnahmeraum zugewandten Innenseite benachbarten Bereich bewegt werden. Bevorzugt tauchen die Zentrierleisten beim Schließen des Gehäusedeckels durch die Zugriffsöffnung hindurch in den Aufbewahrungsraum ein. Der Eintauchvorgang findet allmählich statt, und zwar mit einer von der Rückseite zur Vorderseite des Behältergehäuses zunehmenden höhenmäßigen Überlappung zwischen den Zentrierleisten und der jeweils zugeordneten Seitenwand des Gehäuseunterteils. Da sich eine eventuelle Verwindung des Gehäuseunterteils im Bereich der Schwenkachse aufgrund des dort unmittelbar angelenkten Gehäusedeckels nicht nennenswert auf die Relativposition zwischen dem Gehäusedeckel und dem Gehäuseunterteil auswirkt, tauchen die Zentrierleisten zu Beginn des Schließvorganges, wenn sie nicht aufgrund eines geringen Öffnungswinkels sowieso schon in das Gehäuseunterteil eingetaucht sind, ungehindert in das Gehäuseteil ein. Beim weiteren schließenden Verschwenken des Gehäusedeckels können die nach vorne hin zunehmend in das Gehäuseunterteil eintauchenden Zentrierleisten auf die verwindungsbedingt eventuell schrägstehenden Seitenwände des Gehäuseunterteils eine Querkraft ausüben, sodass eine exakte Parallelausrichtung erfolgt, die letztlich dazu führt, dass der Gehäusedeckel in einer bezüglich des Gehäuseunterteils zentrierten Relativposition in die Schließstellung gelangt.

Sind während eines Schließvorganges das Gehäuseunterteil und der Gehäusedeckel aufgrund eines auf einem ebenen Untergrund abgestellten Aufnahmebehälters exakt zueinander ausgerichtet, können die Zentrierleisten, ohne eine relevante Querkraft auf die Seitenwände des Gehäuseunterteils auszuüben, in das Gehäuseunterteil eintauchen. Bevorzugt sind die Zentrierleisten so angeordnet, dass im geschlossenen Zustand des Gehäusedeckels ein minimaler Querabstand zwischen den Seitenwänden des Gehäuseunterteils und den Zentrierleisten vorliegt, sodass die Zentrierfunktion wirklich nur dann eintritt, wenn eine gewisse Verwindung vorliegt. Die Auslegung kann aber auch so getroffen werden, dass die Zentrierleisten grundsätzlich an den Innenflächen der Seitenwände des Gehäuseunterteils anliegen. Bei geschlossenem Gehäusedeckel können die Zentrierleisten dazu beitragen, die Gesamtstruktur des Behältergehäuses zu versteifen und Verwindungen zu vermeiden, wenn das geschlossene Behältergehäuse auf einen unebenen Untergrund abgestellt wird oder wenn der Aufbewahrungsraum asymmetrisch mit einem oder mehreren schweren Objekten bestückt ist.

Es ist vorteilhaft, wenn sich die in der Höhenrichtung des Behältergehäuses gemessene Höhe jeder Zentrierleiste nach vorne zur Vorderseite des Behältergehäuses hin allmählich verringert. Dies derart, dass der höhenmäßige Überstand jeder Zentrierleiste bezüglich der am gleichen seitlichen Deckel-Randabschnitt des Gehäusedeckels befindlichen unteren Randfläche zur Vorderseite des Behältergehäuses hin abnimmt. Damit wird unter anderem dem Umstand Rechnung getragen, dass die zur Zentrierung auf die Seitenwände auszuübenden Querkräfte im vorderen Bereich des Behältergehäuses nicht mehr besonders hoch sind, weil die maßgebliche Zentrierung beim Schließen des Gehäusedeckels bereits durch den hinteren Längenabschnitt der Zentrierleisten durchgeführt wurde.

Bei einer ebenfalls vorteilhaften Ausgestaltung der Aufbewahrungseinrichtung ist der Gehäusedeckel mindestens eines und bevorzugt jedes Aufbewahrungsbehälters an der Unterseite seiner beiden vorderen Eckbereiche mit jeweils einem nach unten ragenden Zentrierdorn versehen. Die beiden Eckbereiche liegen zwischen den beiden seitlichen Deckel-Randabschnitten und dem oberhalb der Vorderwand des Gehäuseunterteils angeordneten vorderen Deckel-Randabschnitt des Gehäusedeckels. In der Endphase eines Schließvorganges des Gehäusedeckels tauchen die Zentrierdorne von oben her in das Gehäuseunterteil ein, wobei sie so angeordnet sind, dass sie sich rechtwinkelig zur Höhenrichtung des Behältergehäuses an der Umfangswand des Gehäuseunterteils abstützen können. Auf diese Weise wird der in der Schließstellung befindliche Gehäusedeckel mit hoher Stabilität bezüglich des Gehäuseunterteils abgestützt. Die Folge ist eine besonders exakt zentrierte Schließstellung des Gehäusedeckels, wobei die Zentrierleisten in der Schließstellung des Gehäusedeckels von Querkräften entlastet sind.

Vorteilhafte Weiterbildungen der Erfindung gehen aus den Unteransprüchen hervor.

Die beiden Zentrierleisten sind an ihrer der Rückseite des Behältergehäuses zugewandten Rückseite zweckmäßigerweise derart abgeschrägt und/oder abgerundet, dass ihre hintere Abschlusskante einen nach unten und zugleich nach vorne in Richtung zur Vorderseite des Behältergehäuses gerichteten Verlauf hat. Dies ermöglicht es unter anderem, die Zentrierleiste relativ nahe an die Behälterrückseite heranzuführen.

Bevorzugt ist jede Zentrierleiste mit einer derartigen Länge ausgeführt, dass sie in der Schließstellung des Gehäusedeckels betrachtet eine benachbart zur Rückwand des Gehäuseunterteils angeordnete hintere Abschlusskante und eine benachbart zur Vorderwand des Gehäuseteils angeordnete vordere Abschlusskante hat. Bevorzugt entspricht die Länge jeder Zentrierleiste im Wesentlichen der zwischen der Vorderwand und der Rückwand gemessenen Länge des Aufbewahrungsraumes.

Es ist des Weiteren von Vorteil, wenn jede Zentrierleiste an ihrer dem Gehäuseunterteil zugewandten unteren Längsseite einen sich nach unten in Richtung zum Gehäuseunterteil hin verjüngenden Einführabschnitt aufweist, der an der der benachbarten Seitenwand zugewandten Außenseite abgeschrägt ist. Dies ermöglicht es, die Zentrierleisten in der Querrichtung des Behältergehäuses sehr nahe bei den Seitenwänden des Gehäuseunterteil anzuordnen, ohne das vertikale Einfädeln der Zentrierleisten in das Gehäuseunterteil beim Schließen des Gehäusedeckels zu behindern. Der Einführabschnitt erstreckt sich vorzugsweise über die gesamte Länge der jeweiligen Zentrierleiste.

Jede Zentrierleiste hat vorzugsweise eine Flachgestalt. Sie ist beispielsweise streifenförmig oder lamellenförmig ausgebildet. Die in der Querrichtung des Behältergehäuses gemessene Dicke der Zentrierleiste ist geringer als ihre in der Höhenrichtung des Behältergehäuses gemessene Höhe, die wiederum geringer ist als die in der Längsrichtung des Behältergehäuses gemessene Länge der Zentrierleiste. Die Zentrierleiste ist so ausgerichtet, dass ihre Hauptausdehnungsebene zumindest im Wesentlichen rechtwinkelig zur Querrichtung des Behältergehäuses verläuft.

Als zweckmäßig wird es erachtet, wenn die Zentrierleisten so geformt sind, dass sie sich zumindest in einer bezüglich des Gehäuseunterteils um 45 Grad nach oben geschwenkten Offenstellung des Gehäusedeckels vollständig außerhalb des Gehäuseunterteils befinden. Bei einer vorteilhaften Ausgestaltung sind die Zentrierleisten so ausgebildet, dass sie zumindest in dem gesamten Schwenkbereich zwischen der Schließstellung und einer um 30 Grad nach oben geschwenkten Offenstellung des Gehäusedeckels in das Gehäuseunterteil eintauchen. Je früher die Zentrierleisten beim Schließen des Gehäusedeckels in das Gehäuseunterteil eintauchen, desto effektiver ist in der Regel die angestrebte Zentrierfunktion.

Wie schon angesprochen, können die Zentrierleisten mit der der jeweils benachbarten Seitenwand des Gehäuseunterteils zugewandten Außenfläche ihres in den Aufbewahrungsraum eintauchenden Abschnittes gleitverschieblich an der dem Aufbewahrungsraum zugewandten Innenoberfläche der benachbarten Seitenwand des Gehäuseunterteils anliegen. Diese Anlage kann grundsätzlich vorhanden sein, indem das Behältergehäuse so ausgelegt ist, dass der gleitverschiebliche Kontakt auch schon im unverformten bzw. unverwundenen Neutralzustand des Behältergehäuses auftritt. Als vorteilhafter wird es jedoch angesehen, wenn die Auslegung so getroffen ist, dass im unverformten Neutralzustand des Behältergehäuses ein geringfügiger Abstand zwischen der Zentrierleiste und der benachbarten Seitenwand vorliegt und ein gleitverschieblicher Kontakt zwischen diesen Komponenten erst dann auftritt, wenn das Gehäuseunterteil zumindest geringfügig verwunden ist.

Bei einer zweckmäßigen Ausgestaltung des Gehäuseunterteils hat die obere Randfläche jeder Seitenwand eine abgestufte Querschnittskontur, sodass sie sich aus wenigstens zwei und insbesondere aus genau zwei in der Querrichtung des Behältergehäuses nebeneinander angeordneten Randflächenabschnitten zusammensetzt, die zudem in der Höhenrichtung des Behältergehäuses versetzt zueinander angeordnet sind.

Ein näher beim Aufbewahrungsraum angeordneter innerer oberer Randflächenabschnitt ist zur Bodenwand des Behälterunterteils bevorzugt weiter beabstandet als ein von dem Aufbewahrungsraum weiter entfernter äußerer oberer Randflächenabschnitt der oberen Randfläche. Zur Vermeidung von Überbestimmungen ist der Gehäusedeckel vorzugsweise so ausgebildet, dass er in der Schließstellung auf nur einem der beiden oberen Randflächenabschnitte aufliegt, insbesondere auf dem inneren oberen Randflächenabschnitt. Die Zentrierleisten ragen in der Schließstellung des Gehäusedeckels an sämtlichen oberen Randflächenabschnitten vorbei nach unten in das Gehäuseunterteil und dabei vorzugsweise in den Aufnahmeraum hinein.

Damit die Zentrierleiste zur Materialeinsparung relativ dünn ausgeführt werden kann und dennoch über eine hohe Steifigkeit verfügt, ist es vorteilhaft, wenn an den einander zugewandten Innenflächen der beiden Zentrierleisten jeweils mehrere in der Längsrichtung der jeweiligen Zentrierleiste mit Abstand zueinander angeordnete Versteifungsstege angeformt sind. Selbige sind wie die Zentrierleisten zweckmäßigerweise ein integraler Bestandteil des einstückigen Gehäusedeckels.

Sowohl das Gehäuseunterteil als auch der Gehäusedeckel sind zweckmäßigerweise aus einem Kunststoffmaterial gefertigt. Es handelt sich insbesondere um Spritzgussteile. Bei der Herstellung des Gehäusedeckels werden die Zentrierleisten unmittelbar mit hergestellt, sodass sie einstückig in den Gehäusedeckel integriert sind.

Vorzugsweise ist innen an der Umfangswand des Gehäuseunterteils für jeden Zentrierdorn eine nach oben offene Zentrierausnehmung ausgebildet, in die der zugeordnete Zentrierdorn in der Schließstellung des Gehäusedeckels von oben her eintaucht. Jede Zentrierausnehmung befindet sich vorzugsweise im Eckbereich zwischen der Vorderwand und einer der beiden Seitenwände des Gehäuseunterteils.

Jeder Zentrierdorn ist zweckmäßigerweise der benachbarten Zentrierleiste in der Längsrichtung des Behältergehäuses mit Abstand vorgelagert. Die Zentrierdorne können beliebig gestaltet sein, beispielsweise mit einem runden Querschnitt oder mit einem flachen Querschnitt. Außerdem können die Zentrierdorne sowohl einteilig als auch längs unterteilt ausgeführt sein, wobei sie jedoch auf jeden Fall bevorzugt einstückig am Gehäusedeckel angebracht sind.

Vorzugsweise ist das Behältergehäuse so ausgebildet, dass der Gehäusedeckel in der Schließstellung mit dem Gehäuseunterteil lösbar verriegelbar ist. Entsprechende Verriegelungsmittel befinden sich zweckmäßigerweise außen an der Vorderseite des Behältergehäuses. Sie umfassen beispielsweise einen außen am Gehäusedeckel gelagerten Drehriegel.

Für die manuelle Handhabung des mindestens einen Aufbewahrungsbehälters, insbesondere zum Tragen des Aufbewahrungsbehälters, ist es vorteilhaft, wenn das Behältergehäuse außen an der Oberseite des Gehäusedeckels über einen oberen Handgriff verfügt, der mit einer Hand umgreifbar ist. Dieser obere Handgriff kann prinzipiell starr ausgebildet sein, ist jedoch zweckmäßigerweise derart schwenkbar am Gehäusedeckel gelagert, dass er wahlweise in eine an den Gehäusedeckel herangeschwenkte Nichtgebrauchsstellung oder in eine vom Gehäusedeckel weggeschwenkte und nach oben ragende Gebrauchsstellung verschwenkbar ist.

Zusätzlich oder alternativ kann das Behältergehäuse außen an der Vorderwand des Gehäuseunterteils über einen Front-Handgriff verfügen. Der Front-Handgriff kann unbeweglich am Behältergehäuse angebracht sein, ist jedoch vorzugsweise schwenkbar gelagert, sodass er wahlweise in einer an das Gehäuseunterteil herangeschwenkten Nichtgebrauchsstellung oder in einer vom Gehäuseunterteil weggeschwenkten, nach vorne ragenden Gebrauchsstellung positionierbar ist.

Eine optimale Variabilität bei der Handhabung eines Aufbewahrungsbehälters ist gegeben, wenn am Behältergehäuse sowohl ein oberer Handgriff als auch ein Front-Handgriff angeordnet ist.

In einer vorteilhaften Ausgestaltung umfasst die Aufbewahrungseinrichtung eine Regalstruktur, in der der mindestens eine Aufbewahrungsbehälter während seines Nichtgebrauchs in herausziehbarer Weise aufnehmbar ist. In diesem Zusammenhang ist es vorteilhaft, wenn der Aufbewahrungsbehälter an der Außenseite des Behältergehäuses, insbesondere an dem Gehäuseunterteil, eine Führungseinrichtung aufweist, die mit einer an der Regalstruktur angeordneten, ebenfalls zu der Aufbewahrungseinrichtung gehörenden Gegen-Führungseinrichtung zusammenpasst. Bevorzugt sind sowohl die Führungseinrichtung als auch die Gegen-Führungseinrichtung schienenartig strukturiert und greifen linear verschiebbar ineinander ein, was ein leichtgängiges Herausziehen oder Einschieben des Aufbewahrungsbehälters aus der Regalstruktur heraus beziehungsweise in die Regalstruktur hinein begünstigt.

Die Aufbewahrungseinrichtung kann nur einen einzigen Aufbewahrungsbehälter enthalten. Vorteilhaft ist es jedoch, wenn sie mehrere Aufbewahrungsbehälter umfasst, die in der Höhenrichtung des Behältergehäuses aufeinander stapelbar sind. Sie können dadurch platzsparend gelagert werden. Die Behältergehäuse der mehreren Aufbewahrungsbehälter haben untereinander vorzugsweise den gleichen rechteckigen Umriss. Sie können untereinander die gleiche oder eine unterschiedliche Höhe haben.

Es ist vorteilhaft, wenn jeder der mehreren stapelbaren Aufbewahrungsbehälter an seinem Behältergehäuse im Bereich der Unterseite eine untere Kopplungseinrichtung und im Bereich der Oberseite eine obere Kopplungseinrichtung aufweist, wobei diese beiden Kopplungseinrichtungen derart aneinander angepasst sind, dass in einer Höhenrichtung unmittelbar aufeinandergestapelte Aufbewahrungsbehälter durch Zusammenwirken der oberen Kopplungseinrichtung des jeweils unteren Aufbewahrungsbehälters und der unteren Kopplungseinrichtung des jeweils oberen Aufbewahrungsbehälters in voneinander unabhebbarer Weise lösbar miteinander koppelbar sind.

Sofern der Aufbewahrungsbehälter mit Verriegelungsmitteln zum Verriegeln der Schließstellung des Gehäusedeckels ausgestattet ist, ist es vorteilhaft, wenn diese Verriegelungsmittel eine Mehrfachfunktion erfüllen und auch als Bestandteile mindestens einer der beiden Kopplungseinrichtungen ausgebildet sind.

Nachfolgend wird die Erfindung anhand der beiliegenden Zeichnung näher erläutert. In dieser zeigen:
- Figur 1: eine bevorzugte erste Ausführungsform der erfindungsgemäßen Aufbewahrungseinrichtung mit einem perspektivisch abgebildeten Aufbewahrungsbehälter, der mit der Schließstellung seines Gehäusedeckels abgebildet ist,
- Figur 2: eine Vorderansicht des Aufbewahrungsbehälters aus Figur 1 mit Blickrichtung gemäß Pfeil II aus Figur 1,
- Figur 3: eine weitere perspektivische Darstellung des aus Figuren 1 und 2 ersichtlichen Aufbewahrungsbehälters mit einem in eine Offenstellung verschwenkten Gehäusedeckel, wobei ein strichpunktiert umrahmter Ausschnitt des Aufbewahrungsbehälters separat auch nochmals vergrößert abgebildet ist,
- Figur 4: eine Seitenansicht des Aufbewahrungsbehälters mit Blickrichtung gemäß Pfeil IV aus Figur 3, wobei strichpunktiert verschiedene bezüglich des Gehäuseunterteils eingenommene Relativpositionen einer Zentrierleiste in Abhängigkeit von unterschiedlichen Schwenkstellungen des Gehäusedeckels illustriert sind,
- Figur 5: eine weitere perspektivische Darstellung des Aufbewahrungsbehälters der Figuren 1 bis 4 in einer maximalen Offenstellung des Gehäusedeckels,
- Figur 6: die Anordnung aus Figur 5 aus einem stärker geneigten Blickwinkel von oben her,
- Figur 7: einen Querschnitt des Aufbewahrungsbehälters gemäß Schnittlinie VII-VII aus Figur 1, wobei ein strichpunktiert umrahmter Ausschnitt separat auch nochmals vergrößert abgebildet ist,
- Figur 8: einen weiteren Querschnitt des Aufbewahrungsbehälters gemäß Schnittlinie VIII-VIII aus Figur 1, wobei auch hier ein strichpunktiert umrahmter Ausschnitt separat zusätzlich nochmals vergrößert abgebildet ist,
- Figur 9: einen Horizontalschnitt durch den Aufbewahrungsbehälter rechtwinkelig zur Höhenrichtung gemäß Schnitteben IX-IX aus Figur 7, und
- Figur 10: einen aus zwei aufeinandergestapelten und vertikal unabhebbar lösbar miteinander gekoppelten Aufbewahrungsbehältern der Aufbewahrungseinrichtung bestehenden Behälterstapel, wobei zwei Aufbewahrungsbehälter gezeigt sind, die abgesehen von einer unterschiedlichen Bauhöhe identisch ausgebildet sind.

Die insgesamt mit Bezugsziffer 1 bezeichnete Aufbewahrungseinrichtung umfasst einen oder mehrere Aufbewahrungsbehälter 2, deren grundsätzlicher Aufbau aus den Figuren 1 bis 9 in einer vorteilhaften Ausgestaltung ersichtlich ist. Die Figur 10 zeigt zwei Aufbewahrungsbehälter 2 der Aufbewahrungseinrichtung 1 in einem unter Bildung eines Behälterstapels 98 aufeinandergestapelten Zustand, die abgesehen von einer unterschiedlichen Höhe identisch ausgebildet sind. Die Aufbewahrungseinrichtung 1 kann grundsätzlich auch nur einen einzigen Aufbewahrungsbehälter 2 enthalten.

Der Aufbewahrungsbehälter 2 hat ein Behältergehäuse 15 mit einem zumindest im Wesentlichen rechteckigen Grundriss, der aus den Figuren 6 und 9 gut ersichtlich ist.

Das Behältergehäuse 15 hat eine sich zwischen einer Unterseite 4 und einer Oberseite 5 erstreckende Hochachse 16 und eine dazu rechtwinkelige, zwischen einer Vorderseite 6 und einer Rückseite 7 verlaufende Längsachse 17. Es hat außerdem eine zu sowohl der Hochachse 16 als auch zu der Längsachse 17 rechtwinkelige Querachse 18. Die Achsrichtung der Hochachse 16 definiert eine mit dem gleichen Bezugszeichen 16 bezeichnete Höhenrichtung, während die Achsrichtung der Längsachse 17 eine Längsrichtung 17 und die Achsrichtung der Querachse 18 eine Querrichtung 18 des Behältergehäuses 15 definiert. Exemplarisch bestimmen die Abmessungen in der Höhenrichtung 16 eine Höhe, die Abmessungen in der Längsrichtung 17 eine Tiefe und die Abmessungen in der Querrichtung 18 eine Breite des Behältergehäuses 15.

Der oben erwähnte rechteckige Umriss verläuft in einer zu der Hochachse 16 rechtwinkeligen Ebene.

Das Behältergehäuse 15 hat ein bevorzugt kistenförmiges Gehäuseunterteil 24 und einen schwenkbeweglich an dem Gehäuseunterteil 24 gelagerten Gehäusedeckel 25. Gemeinsam begrenzen das Gehäuseunterteil 24 und der Gehäusedeckel 25 einen Aufbewahrungsraum 23, der zur Unterbringung aufzubewahrender Objekte vorgesehen ist, beispielsweise Werkzeuge und insbesondere Elektrowerkzeuge.

Das Gehäuseunterteil 24 hat eine den Aufbewahrungsraum 23 an der Unterseite 4 abschließende Bodenwand 26 und eine vom äu-ßeren Rand dieser Bodenwand 26 in der Höhenrichtung 16 nach oben ragende Umfangswand 27. Die Umfangswand 27 umschließt den Aufbewahrungsraum 23 rings um die Hochachse 16 herum, wobei sie an ihrer der Bodenwand 26 entgegengesetzten Oberseite einen eine Zugriffsöffnung 28 für den Aufbewahrungsraum 23 umrahmenden oberen Endabschnitt 21 aufweist. Durch die Zugriffsöffnung 28 hindurch können Objekte in den Aufbewahrungsraum 23 eingelegt und aus dem Aufbewahrungsraum 23 herausgenommen werden.

Die mit der Bodenwand 26 einstückige Umfangswand 27 setzt sich aus einer Vorderwand 32, einer der Vorderwand 32 in der Längsrichtung 17 gegenüberliegenden Rückwand 33 und zwei Seitenwänden 34 zusammen. Die Seitenwände 34 liegen sich in der Querrichtung 18 gegenüber und verbinden jeweils die Vorderwand 32 mit der Rückwand 33.

In zwei in der Querrichtung 18 zueinander beabstandeten vorderen Eckbereichen 8 geht die Vorderwand 32 in die beiden Seitenwände 34 einstückig über. Eine ebenfalls einstückige Verbindung liegt zwischen der Rückwand 33 und den beiden Seitenwänden 34 an zwei hinteren Eckbereichen 9 der Umfangswand 27 vor.

Der Gehäusedeckel 25 ist der Zugriffsöffnung 28 zugeordnet und ist im Bereich der Rückseite 7 an dem Gehäuseunterteil 24 um eine in der Querrichtung 18 verlaufende Schwenkachse 35 relativ zu dem Gehäuseunterteil 24 verschwenkbar gelagert. Bevorzugt sind die die Schwenkachse 35 definierenden Schwenklagermittel 12 an den hinteren Eckbereichen 9 der Umfangswand 27 angeordnet, insbesondere mit geringem Höhenabstand zu der Zugriffsöffnung 28.

Im Rahmen einer in der Zeichnung durch einen Doppelpfeil angedeuteten Schwenkbewegung 36 kann der Gehäusedeckel 25 wahlweise in einer die Zugriffsöffnung 28 verschließenden Schließstellung oder in diversen, mehr oder weniger weit nach oben geschwenkten Offenstellungen positioniert werden. In den Offenstellungen wird die Zugriffsöffnung abhängig vom gewählten Öffnungs-Schwenkwinkel 13 mit einem mehr oder weniger großen Öffnungsquerschnitt zugänglich. Offenstellungen des Gehäusedeckels 25 gehen aus Figuren 3 bis 6 hervor, wobei die Figuren 5 und 6 eine maximale Offenstellung mit maximalem Öffnungs-Schwenkwinkel 13 zeigen, während die Figuren 3 und 4 den Gehäusedeckel 25 in einer Zwischen-Offenstellung illustrieren, die zwischen der Schließstellung und der maximalen Offenstellung liegt.

In der Schließstellung ist die Zugriffsöffnung 28 durch den durchbrechungslosen Gehäusedeckel 24 abgedeckt.

Die Schließstellung des Gehäusedeckels 25 ist zweckmäßigerweise lösbar verriegelbar. Hierzu finden sich exemplarisch im Bereich der Vorderseite 6 außen am Behältergehäuse 15 geeignete Verriegelungsmittel 38, die manuell betätigbar sind. Exemplarisch umfassen die Verriegelungsmittel 38 einen am Gehäusedeckel 25 drehbar gelagerten Drehriegel 42 und einen au-ßen an der Vorderwand 32 angeordneten Verriegelungsvorsprung 43. Der Drehriegel 42 ist um eine in der Schließstellung des Gehäusedeckels 25 zu der Längsachse 17 parallele Drehachse 44 verdrehbar und kann auf diese Weise wahlweise in und außer Verriegelungseingriff mit dem zugeordneten Verriegelungsvorsprung 43 gebracht werden.

Außen an der in der Höhenrichtung 16 orientierten Oberseite 5 ist der Gehäusedeckel 25 zweckmäßigerweise mit einem oberen Handgriff 45 versehen. Bevorzugt ist der obere Handgriff 45 relativ zum Gehäusedeckel 25 verschwenkbar, sodass er wahlweise in einer an das Behältergehäuse 15 herangeschwenkten Nichtgebrauchsstellung 46 oder in mindestens einer vom Gehäusedeckel 25 weggeschwenkten und nach oben ragenden Gebrauchsstellung 47 positionierbar ist. In der Zeichnung ist die Gebrauchsstellung 47 des oberen Handgriffes 45 nur in Figur 1 gezeigt und dort strichpunktiert angedeutet.

Die Schwenkachse des oberen Handgriffes 45 ist bei 49 strichpunktiert angedeutet. Sie verläuft bevorzugt in der Querrichtung 18.

Der obere Handgriff 45 ist bevorzugt ein Bügelgriff mit zwei Griffschenkeln und einem Verbindungssteg, wobei er über die beiden Griffschenkel am Behältergehäuse 15, insbesondere an dem Gehäusedeckel 25, verschwenkbar gelagert ist.

Der obere Handgriff 45 nimmt in der Nichtgebrauchsstellung 46 zweckmäßigerweise eine in dem Gehäusedeckel 25 derart versenkte Position ein, dass er nicht über eine in der Höhenrichtung 16 nach oben weisende obere Deckelabschlussfläche 48 des Gehäusedeckels 25 hinausragt.

Der beispielhaft illustrierte Aufbewahrungsbehälter 2 enthält nur einen einzigen, von dem Gehäusedeckel 25 in zu öffnender Weise verschlossenen Aufbewahrungsraum 23. Bei einem nicht illustrierten Ausführungsbeispiel ist in dem Gehäuseunterteil 24 noch mindestens eine bei Bedarf herausziehbare Schublade angeordnet, die einen Zusatz-Aufbewahrungsraum zur Verfügung stellt.

Von Vorteil ist es, wenn das Behältergehäuse 15 außen an der Vorderseite 6 der Vorderwand 32 einen Front-Handgriff 52 aufweist. Beim Ausführungsbeispiel ist ein solcher Front-Handgriff 52 zusätzlich zu dem oberen Handgriff 45 vorhanden, jedoch kann er auch alternativ zu dem oberen Handgriff 45 vorgesehen sein.

Wie der obere Handgriff 45 kann auch der Front-Handgriff 53 prinzipiell unverschwenkbar fest am Behältergehäuse 15 angebracht sein. Vorteilhafter ist es jedoch, wenn der Front-Handgriff 52, was beim Ausführungsbeispiel realisiert ist, relativ zum Gehäuseunterteil 24 gemäß Doppelpfeil 53 verschwenkbar ist. Er kann dann wahlweise gemäß Figur 3 in einer außen an die Vorderwand 32 herangeschwenkten Nichtgebrauchsstellung und in einer nach vorne von der Vorderwand 32 weggeschwenkten, in Figur 3 strichpunktiert angedeuteten Gebrauchsstellung positioniert werden.

Die Umfangswand 27 des Gehäuseunterteils 24 hat an ihrer in der Höhenrichtung 16 nach oben weisenden Oberseite eine obere Randfläche 54. Die obere Randfläche 54 erstreckt sich rings um die Hochachse 16 herum und folglich auch in der Längsrichtung 17 entlang einer jeweiligen Seitenwand 34.

Die obere Randfläche 54 kann gemäß einem nicht illustrierten Ausführungsbeispiel ausschließlich in einer zu der Hochachse 16 rechtwinkeligen Ebene verlaufen. Bei dem illustrierten Ausführungsbeispiel hat sie hingegen eine abgestufte Querschnittskontur und setzt sich aus zwei in der Querrichtung 18 nebeneinander und zugleich in der Höhenrichtung 16 versetzt zueinander angeordneten inneren und äußeren oberen Randflächenabschnitten 54a, 54b zusammen. Der innere obere Randflächenabschnitt 54a liegt näher beim Aufbewahrungsraum 23 als der äußere obere Randflächenabschnitt 54b und geht an den beiden Seitenwänden 34 zweckmäßigerweise jeweils direkt in eine den Aufbewahrungsraum 23 begrenzende Seitenwand-Innenfläche 55 der Seitenwand 34 über.

Eine von dem Aufbewahrungsraum 23 abgewandte Übergangsfläche 56 zwischen den beiden auf unterschiedlichem Höhenniveau liegenden oberen Randflächenabschnitten 54a, 54b ist bezüglich der Hochachse 16 zweckmäßigerweise geneigt, sodass sie sich mit zunehmender Annäherung an die Unterseite 4 von dem Aufbewahrungsraum 23 entfernt.

Der Gehäusedeckel 25 hat zwei in der Querrichtung 18 einander entgegengesetzte seitliche Deckel-Randabschnitte 57, die jeweils oberhalb einer der beiden Seitenwände 34 der Umfangswand 27 angeordnet sind. An der dem Gehäuseunterteil 24 zugewandten Unterseite eines jeder diesen Deckel-Randabschnitte 57 befindet sich eine nach unten weisende untere Randfläche 58, die - wenn der Gehäusedeckel 25 die Schließstellung einnimmt - die obere Randfläche 54 der darunter angeordneten Seitenwand 34 überdeckt. Gut zu erkennen ist dies in den Figuren 7 und 8.

Die untere Randfläche 58 der Deckel-Randabschnitte 57 ist im Querschnitt betrachtet zweckmäßigerweise komplementär zur zugeordneten oberen Randfläche 54 der darunterliegenden Seitenwand 34 gestaltet. Für das Ausführungsbeispiel bedeutet dies, dass auch die untere Randfläche 58 abgestuft ist und sich aus einem näher bei dem Aufbewahrungsraum 23 liegenden inneren unteren Randflächenabschnitt 58a und einem weiter außen liegenden äußeren unteren Randflächenabschnitt 58b zusammensetzt. Der innere untere Randflächenabschnitt 58a ist zur Bodenwand 26 weiter beabstandet als der äußere untere Randflächenabschnitt 58b. Dazwischen verläuft eine schräge Übergangsfläche, deren Neigung der Übergangsfläche 56 zwischen den beiden oberen Randflächenabschnitten 54a, 54b entspricht.

Die abgestufte Querschnittsform der oberen und unteren Randflächen 54, 58 hat den Effekt, dass sich der Gehäusedeckel 25 und die Umfangswand 27 in der Schließstellung in der Höhenrichtung 16 überlappen.

In der Schließstellung liegt der Gehäusedeckel 25 zweckmäßigerweise mit seiner unteren Randfläche 58 zumindest partiell auf der oberen Randfläche 54 der zugeordneten Seitenwand 34 auf. Bei der mehrstufigen Flächengestaltung des Ausführungsbeispiels beschränkt sich diese Auflage vorzugsweise auf eine der sich gegenüberliegenden Randflächenabschnitts-Paarungen, wobei insbesondere vorgesehen ist, dass der innere untere Randflächenabschnitt 58a des Deckel-Randabschnittes 57 auf dem inneren oberen Randflächenabschnitt 54a der darunter angeordneten Seitenwand 34 aufliegt.

Durch die geschilderte höhenmäßige Überlappung zwischen dem Gehäusedeckel 25 und den Seitenwänden 34 des Gehäuseunterteils 24 ergibt sich in der Schließstellung eine formschlüssige Abstützung zwischen dem Gehäusedeckel 25 und dem Gehäuseunterteil 24 in einer zu der Höhenrichtung 16 rechtwinkeligen Horizontalebene, insbesondere in der Querrichtung 18. Dies wirkt einer Verwindung des kastenförmigen Behältergehäuses 15 entgegen.

Kommt es bei der Nutzung des Aufbewahrungsbehälters 2 im geöffneten Zustand zu einer Verwindung des Gehäuseunterteils 24, sorgen am Gehäusedeckel 25 angeordnete Zentriermittel 62 dafür, dass der Gehäusedeckel 25 beim schließenden Verschwenken zwangsweise in eine bezüglich des Gehäuseunterteils 24 in der Querrichtung 18 zentrierte Schließstellung geführt wird.

Die Zentriermittel 62 enthalten zumindest zwei Zentrierleisten 63, wobei an der Unterseite eines jeden der beiden seitlichen Deckel-Randabschnitte 57 eine solche Zentrierleiste 63 angeordnet ist. Die Zentrierleiste 63 ist einstückig angeformt und somit einstückig in den aus einem Kunststoffmaterial bestehenden Gehäusedeckel 25 integriert. Das Gehäuseunterteil 24 besteht im Übrigen ebenfalls vorzugsweise aus einem Kunststoffmaterial.

Jede Zentrierleiste 63 hat eine Flachgestalt, wobei sie streifenförmig oder lamellenförmig ausgebildet ist. Im Vergleich zu ihrer Länge und ihrer Breite ist sie relativ dünn. Sie hat eine zu den beiden großflächigen Außenflächen parallele Leisten-Hauptebene 64 und ist so am Gehäusedeckel 25 angeordnet, dass die Leisten-Hauptebene 64 zumindest im Wesentlichen rechtwinkelig zu der Querachse 18 ausgerichtet ist.

Die in der Querrichtung 18 des Behältergehäuses 15 gemessene Dicke der Zentrierleiste 63 ist geringer als die in der Höhenrichtung 16 gemessene Breite, die wiederum geringer ist als die in der Längsrichtung 17 gemessene Länge.

Jede Zentrierleiste 63 ist in der Querrichtung 18 an der dem Aufbewahrungsraum 23 zugewandten Seite neben der am gleichen seitlichen Deckel-Randabschnitt 57 ausgebildeten unteren Randfläche 58 angeordnet. Die Zentrierleiste 63 steht dabei nach unten hin über die benachbarte untere Randfläche 58 vor. Sie überragt also die untere Randfläche 58 nach unten hin. Dabei endet sie mit einer dem Gehäuseunterteil 24 zugewandten unteren Längskante 66 mit einem Höhenabstand zu der unteren Randfläche 58.

Die Zentrierleiste 63 hat eine Längsgestalt mit einer Längsachse 65. In der Schließstellung des Gehäusedeckels 25 ist diese Längsachse 65 zumindest im Wesentlichen mit der Längsachse 17 des Behältergehäuses 15 gleichgerichtet. Wie man der Figur 4 gut entnehmen kann, hat jede Zentrierleiste 63, in der Schließstellung des Gehäusedeckels 25 betrachtet, eine benachbart zur Rückwand 33 des Gehäuseunterteils 24 angeordnete hintere Abschlusskante 67 und eine der Vorderwand 32 benachbarte vordere Abschlusskante 68.

Wenn der Gehäusedeckel 25 die Schließstellung einnimmt, taucht jede Zentrierleiste 63 von oben her in das Gehäuseunterteil 64 ein und ragt in einen in der Querrichtung 18 unmittelbar neben der zugeordneten Seitenwand 34 des Gehäusedeckels 25 liegenden Bereich. Es liegt somit eine Überlappung zwischen der Zentrierleiste 63 und der benachbarten Seitenwand 34 in der Höhenrichtung 16 vor, und zwar vorzugsweise über zumindest annähernd die gesamte Länge der Zentrierleiste 63 .

Die konstruktive Auslegung kann so gewählt sein, dass in der Schließstellung des Gehäusedeckels 25 ein geringfügiger Luftspalt 72 zwischen der Seitenwand 34 und der Zentrierleiste 63 verbleibt. Alternativ ist aber auch eine dahingehende konstruktive Auslegung möglich, dass die Zentrierleiste 63 mit ihrer der benachbarten Seitenwand 34 zugewandten Leisten-Außenfläche 73 direkt an der Seitenwand-Innenfläche 55 anliegt. Die Anlagekraft ist allerdings so gering, dass die beiden Teile beim Verschwenken des Gehäusedeckels 34 leicht aneinander abgleiten können.

Die vorstehend geschilderte Ausgestaltung hat den Effekt, dass beim Verschwenken des eine Offenstellung einnehmenden Gehäusedeckels 25 in Richtung der Schließstellung eine jede Zentrierleiste 63 an der oberen Randfläche 54 der benachbarten Seitenwand 34 vorbei von oben her in das Gehäuseunterteil 24 eintaucht, und zwar mit einer bezüglich der Seitenwand 34 von der Rückseite 7 zur Vorderseite 6 hin zunehmenden Überlappung. Sofern aufgrund einer verwundenen Struktur des Gehäuseunterteils die oberen Randflächen 54 der Seitenwände 34 nicht exakt parallel zu den unteren Randflächen 58 der seitlichen Deckel-Randabschnitte 57 ausgerichtet sind, drückt bei dem Eintauchvorgang die Zentrierleiste 63 in der Querrichtung 18 gegen die Seitenwand-Innenfläche 55 und richtet die Seitenwand 34 derart bezüglich dem Gehäusedeckel 25 aus, dass der Gehäusedeckel 25 zentriert in die Schließstellung geführt wird.

Wie insbesondere aus Figur 4 gut ersichtlich ist, ist jede Zentrierleiste 63 an ihrer hinteren Abschlusskante 67 zweckmäßigerweise abgeschrägt und/oder konvex abgerundet, sodass sie einen ausgehend vom Gehäusedeckel 25 nach unten und gleichzeitig nach vorne gerichteten Verlauf hat. Dies begünstigt das anfängliche Einfädeln in das Gehäuseunterteil 24, wenn der Schließvorgang des Gehäusedeckels 25 in einer Offenstellung beginnt, in der - beispielsweise gemäß Figuren 5 und 6 - jede Zentrierleiste 63 komplett außerhalb des Gehäuseunterteils 24 liegt.

Für das Einfädeln beziehungsweise anfängliche Eintauchen der Zentrierleisten 63 in das Gehäuseunterteil 24 ist es außerdem förderlich, wenn jede Zentrierleiste 63 an der der unteren Längskante 66 zugeordneten unteren Längsseite einen sich nach unten in Richtung zum Gehäuseunterteil 24 hin verjüngenden Einführabschnitt 74 aufweist. Bevorzugt handelt es sich um eine keilförmige Verjüngung. Der Einführabschnitt 74 erstreckt sich zumindest annähernd über die gesamte Länge der Zentrierleiste 63 und nimmt bevorzugt nur einen Teil der in der Höhenrichtung 16 gemessenen Breite der Zentrierleiste 63 ein. Er zeichnet sich dadurch aus, dass sich die an ihm befindliche Teilfläche 73a der Leisten-Außenfläche 73 mit zunehmender Annäherung an die Bodenwand 26 kontinuierlich von der benachbarten Seitenwand-Innenfläche 55 entfernt und eine bezüglich der Leisten-Hauptebene 64 geneigte Einführschräge bildet.

Als zweckmäßig wird es erachtet, wenn sich die in der Höhenrichtung 16 des Behältergehäuses 15 gemessene Breite jeder Zentrierleiste 63 von der Rückseite 7 zur Vorderseite 6 hin derart allmählich verringert, dass ihr höhenmäßiger Überstand bezüglich der benachbarten unteren Randfläche 58 des seitlichen Deckel-Randabschnittes 57 zur Vorderseite 6 des Behältergehäuses 15 hin abnimmt. Die untere Längskante 66 nähert sich daher zur Vorderseite 6 hin zunehmend an die darüber angeordnete untere Randfläche 58 an.

In der Figur 4 sind strichpunktiert mehrere bei bezüglich dem Gehäuseunterteil 24 unterschiedlichen Schwenkstellungen des Gehäusedeckels 25 eingenommene Relativpositionen einer Zentrierleiste 63 angedeutet. Hierbei ist gut die zunehmende Überlappung der Zentrierleiste 63 mit der benachbarten Seitenwand 34 beim schließenden Verschwenken des Gehäusedeckels 25 zu erkennen.

Der Gehäusedeckel 24 ist zweckmäßigerweise so weit in mindestens eine Offenstellung verschwenkbar, dass seine Zentrierleisten 63 nicht mehr mit dem Gehäuseunterteil 34 in Eingriff stehen. Beim schließenden Verschwenken beginnt der Eingriff in das Gehäuseunterteil 24 erst bei einem bestimmten Öffnungs-Schwenkwinkel 13. Dieser beträgt zweckmäßigerweise mindestens 45 Grad.

Besonders vorteilhaft ist eine Ausgestaltung, bei der in dem gesamten Schwenkbereich zwischen der Schließstellung und einem Öffnungs-Schenkwinkel von 30 Grad ein zumindest partieller Eingriff der Zentrierleisten 63 in das Gehäuseunterteil 24 vorliegt.

Der Gehäusedeckel 25 ist vorzugsweise so gestaltet, dass er eine oberhalb der Vorderwand 32 des Gehäuseunterteils 24 liegende vordere Deckenwand 75, eine diesbezüglich in der Längsrichtung 17 gegenüberliegende hintere Deckelwand 76 und zwei sich in der Querrichtung 18 gegenüberliegende seitliche Deckelwände 77 aufweist.

Zweckmäßigerweise bilden die vier Deckelwände 75, 76, 77 gemeinsam eine rahmenförmige Deckel-Umfangswand 78, die ausgehend vom Rand einer der Oberseite 5 zugeordneten Deckenwand 79 des Gehäusedeckels 25 nach unten ragt. Die Deckenwand 79 erstreckt sich in der Schließstellung des Gehäusedeckels 25 im Wesentlichen in einer zu der Hochachse 16 rechtwinkeligen Ebene. Der Gehäusedeckel 25 ist somit wannenartig gestaltet und begrenzt einen nach unten hin offenen Deckel-Innenraum 82, der sich oben an den Aufbewahrungsraum 23 anschließt.

Die seitlichen Deckelwände 77 verlaufen jeweils zumindest im Wesentlichen in einer zu der Querachse 18 rechtwinkeligen Ebene.

Jede Zentrierleiste 63 erstreckt sich vorzugsweise in der gleichen Ebene wie die dem gleichen seitlichen Deckel-Randabschnitt 57 zugeordnete seitliche Deckelwand 77. Exemplarisch bildet jede Zentrierleiste 63 einen sich unten an die zugeordnete seitliche Deckelwand 77 in der Höhenrichtung 16 einstückig anschließenden Verlängerungsabschnitt der seitlichen Deckelwand 77.

Bevorzugt weist der Gehäusedeckel 25 an der Unterseite der beiden seitlichen Deckel-Randabschnitte 57 jeweils einen im Querschnitt U-förmigen unteren Endabschnitt 83 auf. Dieser U-förmige untere Endabschnitt 83 erstreckt sich in der Längsrichtung 17 über die gesamte Länge des Gehäusedeckels 25. Exemplarisch schließt er sich unten an die seitliche Deckelwand 77 an.

Der U-förmige untere Endabschnitt 83 hat eine nach unten hin offene U-Öffnung 84. Die Grundfläche dieser U-Öffnung 84 bildet beim Ausführungsbeispiel den inneren oberen Randflächenabschnitt 58a. Der dem Aufbewahrungsraum 23 zugewandte innere U-Schenkel 85 des unteren Endabschnittes 83 ist von der Zentrierleiste 63 gebildet. Er ist länger als der in der Querrichtung 18 weiter außen liegende äußere U-Schenkel 68 des unteren Endabschnittes 83, dessen untere Stirnfläche beim Ausführungsbeispiel den äußeren unteren Randflächenabschnitt 58b bildet. In der Schließstellung des Gehäusedeckels 25 tauchen die Seitenwände 34 des Gehäuseunterteils 24 mit ihrem oberen Endabschnitt in die U-Öffnung 84 ein.

Um den Zentrierleisten 63 trotz geringer Wanddicke eine hohe Stabilität in der Querrichtung 18 zu verleihen, ist es vorteilhaft, wenn an der dem Aufbewahrungsraum 23 zugewandten Innenfläche 87 jeder Zentrierleiste 63 mehrere in der Längsrichtung der Zentrierleiste 63 mit Abstand zueinander angeordnete Versteifungsstege 88 angeformt sind. Die Versteifungsstege 88 verlaufen jeweils in der Höhenrichtung 16. Der beispielsgemäße Aufbewahrungsbehälter 2 ist mit solchen Versteifungsstegen 88 ausgestattet.

Die Versteifungsstege 88 haben in der Höhenrichtung 16 bevorzugt eine derartige Länge, dass sie sich auch noch entlang der sich oben an die Zentrierleiste 63 anschließenden seitlichen Deckelwand 77 erstrecken, an die sie ebenfalls einstückig angeformt sind. Besonders zweckmäßig ist es, wenn sich die Versteifungsstege 88 nach oben bis zur Deckenwand 79 erstrecken und auch mit dieser einstückig verbunden sind.

Zumindest im Bereich der Zentrierleiste 63 hat jeder Versteifungssteg 88 vorzugsweise eine derartige Formgebung, dass er sich zur Oberseite 5 hin in der Querrichtung 18 zunehmend verbreitert.

Optional enthalten die Zentriermittel 62 zusätzlich zu den Zentrierleisten 63 zwei Zentrierdorne 91, die sich an der Unterseite des Gehäusedeckels 25 in jeweils einem der beiden vorderen Deckel-Eckbereiche 92 befinden, in denen die seitlichen Deckel-Randabschnitte 57 jeweils in einen in der Schließstellung oberhalb der Vorderwand 32 des Gehäuseunterteils 24 liegenden vorderen Deckel-Randabschnitt 59 des Gehäusedeckels 25 übergehen.

Jeder Zentrierdorn 91 ragt unten über die untere Randfläche 58 des Gehäusedeckels 25 hinaus, sodass er in der Schließstellung des Gehäusedeckels 25 von oben her in das Gehäuseunterteil 24 eintaucht. Dabei erstreckt sich jeder Zentrierdorn derart benachbart zu der Umfangswand 27 des Gehäuseunterteils 24, dass er sich an dieser Umfangswand 27 quer zur Hochachse 16 abstützen kann.

Vorzugsweise ist die Position der Zentrierdorne 91 so auf die Formgebung des Gehäuseunterteils 24 abgestimmt, dass die Zentrierdorne 91 in der Schließstellung des Gehäusedeckels 25 an der dem Aufbewahrungsraum 23 zugewandten Innenfläche 93 der Umfangswand 27 anliegen. Dabei ist es vorteilhaft, wenn eine Anlage zumindest an der Seitenwand-Innenfläche 55 gegeben ist. Vorteilhaft ist es jedoch, wenn jeder Zentrierdorn 91 zusätzlich oder alternativ an einer an den vorderen Eckbereichen 8 ausgebildeten gekrümmten Übergangs-Innenfläche 94 der Umfangswand 27 anliegt, die die Seitenwand-Innenfläche 55 mit dem innen an der Vorderwand 32 ausgebildeten Flächenabschnitt der Innenfläche 93 der Umfangswand 27 verbindet.

Alternativ kann die konstruktive Auslegung auch so erfolgen, dass im unbeanspruchten Neutralzustand des Aufbewahrungsbehälters 2 ein geringfügiger Querabstand zwischen den Zentrierdornen 91 und der Umfangswand 27 vorliegt und sich ein direkter Kontakt erst dann einstellt, wenn das Gehäuseunterteil 24 aufgrund eines Verwindungstatbestandes nicht exakt zentrisch bezüglich des Gehäusedeckels 25 ausgerichtet ist.

Bevorzugt haben die Zentrierdorne 91 einen sich nach unten hin verjüngenden Endabschnitt, wodurch auch in einem stark verwundenen Zustand des Gehäuseunterteils 24 ein zielsicheres Eintauchen in dieses Gehäuseunterteil 24 beim Schließen des Gehäusedeckels 25 gewährleistet ist.

Bevorzugt sind die mit dem Zentrierdorn 91 abstützend kooperierenden Flächenabschnitte der Innenfläche 93 des Gehäuseunterteils 24 im Innern je einer zur Oberseite 5 hin offenen Zentrierausnehmung 105 ausgebildet, von denen jeweils eine in den beiden vorderen Eckbereichen 8 innen an der Umfangswand 27 ausgebildet ist. Dadurch sind die zweckmäßigerweise einstückig in den Gehäusedeckel 24 integrierten Zentrierdorne 91 vom Aufbewahrungsraum 23 abgeschirmt, wenn sie in der Schließstellung des Gehäusedeckels 25 in das Gehäuseunterteil 24 hineinragen.

Jeder Zentrierdorn 91 ist zweckmäßigerweise in axialer Verlängerung und mit einem gewissen Abstand vor der dem gleichen seitlichen Deckel-Randabschnitt 57 zugeordneten Zentrierleiste 63 angeordnet. Jeder Zentrierdorn 91 ist der vorderen Abschlusskante 68 der benachbarten Zentrierleiste 63 zur Vorderseite 6 hin vorgelagert.

Jeder Zentrierdorn 91 kann einteilig oder mehrteilig längs geteilt ausgebildet sein. Beim Ausführungsbeispiel ist eine längs geteilte Bauform realisiert. Hierbei ist jeder Zentrierdorn 91 von zwei quer zu der Höhenrichtung 16 mit Abstand längsseits nebeneinander angeordneten zahnartigen Vorsprüngen 91a, 91b gebildet, die jeweils eine Flachgestalt haben und die so ausgerichtet sind, dass ihre Hauptausdehnungsebenen 106, 107 winkelig zueinander verlaufen.

Eine vorteilhafte Ausgestaltung der Aufbewahrungseinrichtung 1 enthält eine in Figur 2 nur strichpunktiert schematisch angedeutete Regalstruktur 95, die ausgebildet ist, um mindestens einen Aufbewahrungsbehälter 2 während seines Nichtgebrauches zu lagern. Die Regalstruktur 95 bietet die Möglichkeit, den mindestens einen Aufbewahrungsbehälter 2 in nach Art einer Schublade herausziehbarer Weise aufzunehmen. Eine solche Regalstruktur 95 kann beispielsweise in einer Werkstatt oder in einem Service-Kraftfahrzeug installiert sein.

In diesem Zusammenhang hat der Aufbewahrungsbehälter 2 an der Außenseite des Gehäuseunterteils 24 eine Führungseinrichtung 96, über die er mittels einer daran angepassten, an der Regalstruktur 95 angeordneten Gegen-Führungseinrichtung 97 der Aufbewahrungseinrichtung 1 in lösbarer Weise linear verschiebbar in Eingriff bringbar ist. Exemplarisch umfasst die Führungseinrichtung 96 je eine Führungsschiene 96a, 96b an der Außenseite jeder Seitenwand 34 im Bereich der Unterseite 4. Die Gegen-Führungseinrichtung 97 hat zwei Gegen-Führungsschienen 97a, 97b, die derart beabstandet zueinander an der Regalstruktur 95 angeordnet sind, dass der Aufbewahrungsbehälter 2 mit ihnen mittels seiner Führungsschienen 96a, 96b von einer Stirnseite her in Eingriff bringbar ist. Die Führungsschienen 96a, 96b und die Gegen-Führungsschienen 97a, 97b sind so aufeinander abgestimmt, dass der Aufbewahrungsbehälter 2 in seiner Längsrichtung 17 in die Regalstruktur 95 einschiebbar und aus der Regalstruktur 95 herausziehbar ist. Bei dieser Handhabung kann der Front-Handgriff 52 genutzt werden.

Die Führungseinrichtung 96 ist zweckmäßigerweise einstückig in das aus Kunststoffmaterial bestehende Gehäuseunterteil 24 integriert.

Bevorzugt sind mehrere Aufbewahrungsbehälter 2 in der Höhenrichtung 16 aufeinander stapelbar, sodass sich ein aus mindestens zwei aufeinandergestapelten Aufbewahrungsbehältern 2 bestehender Behälterstapel 98 ergibt, wie dies in Figur 10 exemplarisch gezeigt ist. Im gestapelten Zustand sitzt ein jeweils oberer Behälter 2, 2a mit seiner Unterseite 4 auf der Oberseite 5 eines darunter angeordneten weiteren Behälters 2, 2b.

Zweckmäßigerweise hat jeder Aufbewahrungsbehälter 2 im Bereich seiner Unterseite 4 eine untere Kopplungseinrichtung 102, die beispielsweise in der aus Figur 2 ersichtlichen Weise ausgebildet ist. Außerdem hat jeder Aufbewahrungsbehälter 2 an der Oberseite 5 eine obere Kopplungseinrichtung 103, deren bevorzugte Ausgestaltung aus Figur 1 ersichtlich ist. Die beiden Kopplungseinrichtungen 102, 103 sind derart aneinander angepasst, dass durch ihr Zusammenwirken die unmittelbar aufeinandergestapelten Aufbewahrungsbehälter 2 in voneinander unabhebbarer Weise lösbar miteinander koppelbar sind. Ein derart gekoppelter Zustand ist in Figur 10 gezeigt. Der Behälterstapel 98 lässt sich dann mittels des oberen Handgriffes 45 des obersten Aufbewahrungsbehälters 2 einheitlich tragen und transportieren.

Die weiter oben erläuterten Verriegelungsmittel 38 gehören vorzugsweise zumindest partiell zu den beiden Kopplungseinrichtungen 102, 103. Beispielsweise kann der Drehriegel 42 in eine in Figur 10 bei 104 abgebildete Kopplungsstellung verdreht werden, in der er die beiden aufeinandergestapelten Aufbewahrungsbehälter 2 im Bereich der Vorderseite 6 unabhebbar miteinander koppelt.

Weitere Bestandteile der Kopplungseinrichtungen 102, 103 sind bei dem illustrierten Ausführungsbeispiel von an der Unterseite 4 ausgebildeten Vorsprüngen und von an der Oberseite 5 ausgebildeten Vertiefungen gebildet. Im aufeinandergestapelten Zustand zweier Aufbewahrungsbehälter 2 greifen die Vorsprünge und Vertiefungen zumindest teilweise so ineinander ein, dass sie sich quer zu der Höhenrichtung 16 überlappen bzw. hintergreifen und ebenfalls eine voneinander unabhebbare Kopplung zweier aufeinandergestapelter Aufbewahrungsbehälter 2 bewirken, insbesondere im Bereich der Rückseite 7. Bei den Vorsprüngen handelt es sich zweckmäßigerweise um zum Abstellen des Aufbewahrungsbehälters 2 auf einem Untergrund dienende Standfüße.

## Patentansprüche

1. Aufbewahrungseinrichtung, mit mindestens einem Aufbewahrungsbehälter (2), der über ein Behältergehäuse (15) mit zumindest im Wesentlichen rechteckigem Grundriss verfügt, das eine zwischen einer Unterseite (4) und einer Oberseite (5) verlaufende Höhenrichtung (16), eine zwischen einer Vorderseite (6) und einer Rückseite (7) verlaufende, zu der Höhenrichtung (16) rechtwinkelige Längsrichtung (17) und eine sowohl zu der Höhenrichtung (16) als auch zu der Längsrichtung (17) rechtwinkelige Querrichtung (18) hat, wobei das Behältergehäuse (15) ein einen Aufbewahrungsraum (23) begrenzendes Gehäuseunterteil (24) mit einer Bodenwand (26) und einer vom Rand der Bodenwand (26) in der Höhenrichtung (16) hochragenden, aus einer Vorderwand (32), einer diesbezüglich in der Längsrichtung (17) beabstandeten Rückwand (33) und zwei in der Querrichtung (18) zueinander beabstandeten Seitenwänden (34) bestehenden Umfangswand (27) aufweist, wobei ein oberer Endabschnitt (21) der Umfangswand (27) eine Zugriffsöffnung (28) für den Aufbewahrungsraum (23) umrahmt, und wobei das Behältergehäuse (15) ferner einen im Bereich der Rückseite (7) an dem Gehäuseunterteil (24) um eine in der Querrichtung (18) verlaufende Schwenkachse (35) verschwenkbar gelagerten Gehäusedeckel (25) aufweist, der durch relativ zum Gehäuseunterteil (24) erfolgendes Verschwenken wahlweise in eine die Zugriffsöffnung (28) verschließende Schließstellung oder in unter Freigabe der Zugriffsöffnung (28) mehr oder weniger weit nach oben geschwenkte Offenstellungen verbringbar ist und der oberhalb einer jeden Seitenwand (34) des Gehäuseunterteils (24) einen seitlichen Deckel-Randabschnitt (57) aufweist, an dessen Unterseite eine nach unten weisende untere Randfläche (58) ausgebildet ist, die in der Schließstellung eine nach oben weisende obere Randfläche (54) der darunter angeordneten Seitenwand (34) des Gehäuseunterteils (24) zumindest teilweise überdeckt, wobei der Gehäusedeckel (25) an der Unterseite eines jeden seiner beiden seitlichen Deckel-Randabschnitte (57) eine über die untere Randfläche (58) hinaus nach unten vorstehende, sich in der Längsrichtung (17) des Behältergehäuses (15) erstreckende Zentrierleiste (63) aufweist, die beim schließenden Verschwenken des eine Offenstellung einnehmenden Gehäusedeckels (25) auf der dem Aufbewahrungsraum (23) zugewandten Innenseite neben der ihr benachbarten Seitenwand (34) an deren oberer Randfläche (54) vorbei mit bezüglich der Seitenwand (34) von der Rückseite (7) zur Vorderseite (6) zunehmender Überlappung von oben her in das Gehäuseunterteil (24) eintaucht, wobei der Gehäusedeckel (25) durch die an der jeweils benachbarten Seitenwand (34) in der Querrichtung (18) abstützbaren oder abgestützten Zentrierleisten (63) in eine bezüglich des Gehäuseunterteils (24) zentrierte Schließstellung führbar ist,
**dadurch gekennzeichnet,**
**dass** sich die in der Höhenrichtung (16) des Behältergehäuses (15) gemessene Breite jeder Zentrierleiste (63) von der Rückseite (7) zur Vorderseite (6) des Behältergehäuses (15) allmählich verringert, derart, dass ihr höhenmäßiger Überstand bezüglich der benachbarten unteren Randfläche (58) zur Vorderseite (6) des Behältergehäuses (15) hin abnimmt,
und/oder dass der Gehäusedeckel (25) an der Unterseite der beiden zwischen den beiden seitlichen Deckel-Randabschnitten (57) und dem oberhalb der Vorderwand (32) des Gehäuseunterteils (24) angeordneten vorderen Deckel-Randabschnitt (59) liegenden vorderen Deckel-Eckbereichen (59) jeweils einen nach unten ragenden, über die untere Randfläche (58) der seitlichen Deckel-Randabschnitte (57) des Gehäusedeckels (25) vorstehenden Zentrierdorn (91) aufweist, der in der Schließstellung des Gehäusedeckels (24) von oben her in einer bezüglich der Umfangswand (27) quer zu der Höhenrichtung (16) abstützbaren oder abgestützten Weise in das Gehäuseunterteil (24) eintaucht.

2. Aufbewahrungseinrichtung nach Anspruch 1, **dadurch gekennzeichnet, dass** jede Zentrierleiste (63) an ihrer der Rückseite (7) des Behältergehäuses (15) zugewandten Rückseite eine schräg und/oder abgerundet nach unten und zugleich nach vorne in Richtung zur Vorderseite (6) des Behältergehäuses (15) verlaufende hintere Abschlusskante (67) hat.

3. Aufbewahrungseinrichtung nach Anspruch 1 oder 2, **dadurch gekennzeichnet, dass** jede Zentrierleiste (63) in der Schließstellung des Gehäusedeckels (25) betrachtet eine benachbart zur Rückwand (33) des Gehäuseunterteils (24) angeordnete hintere Abschlusskante (67) und eine benachbart zur Vorderwand (32) des Gehäuseunterteils (24) angeordnete vordere Abschlusskante (68) hat.

4. Aufbewahrungseinrichtung nach einem der Ansprüche 1 bis 3, **dadurch gekennzeichnet, dass** jede Zentrierleiste (63) an ihrer dem Gehäuseunterteil (24) zugewandten unteren Längsseite einen sich nach unten in Richtung zum Gehäuseunterteil (24) hin verjüngenden Einführabschnitt (74) aufweist, der an der der benachbarten Seitenwand (34) zugewandten Außenfläche (73) abgeschrägt ist.

5. Aufbewahrungseinrichtung nach einem der Ansprüche 1 bis 4, **dadurch gekennzeichnet, dass** jede Zentrierleiste (63) eine Flachgestalt hat, wobei ihre in der Querrichtung (18) des Behältergehäuses (15) gemessene Dicke geringer ist als ihre in der Höhenrichtung (16) gemessene Breite, die wiederum geringer ist als ihre in der Längsrichtung (17) gemessene Länge.

6. Aufbewahrungseinrichtung nach einem der Ansprüche 1 bis 5, **dadurch gekennzeichnet, dass** die Zentrierleisten (63) so geformt sind, dass sie sich zumindest in einer bezüglich des Gehäuseunterteils (24) um 45° nach oben geschwenkten Offenstellung des Gehäusedeckels (24) vollständig außerhalb des Gehäuseunterteils (25) befinden und/oder in dem gesamten Schwenkbereich zwischen der Schließstellung und einer mindestens um 30° nach oben geschwenkten Offenstellung des Gehäusedeckels (25) zumindest partiell in das Gehäuseunterteil (24) eintauchen.

7. Aufbewahrungseinrichtung nach einem der Ansprüche 1 bis 6, **dadurch gekennzeichnet, dass** die Zentrierleisten (63) mit der der jeweils benachbarten Seitenwand (34) des Gehäuseunterteils (24) zugewandten Außenfläche (73) ihres in den Aufbewahrungsraum (23) eintauchenden Abschnittes gleitverschieblich an der dem Aufbewahrungsraum (23) zugewandten Seitenwand-Innenfläche (55) der benachbarten Seitenwand (34) des Gehäuseunterteils (24) anliegen können.

8. Aufbewahrungseinrichtung nach einem der Ansprüche 1 bis 7, **dadurch gekennzeichnet, dass** die obere Randfläche (54) jeder Seitenwand (34) eine abgestufte Querschnittskontur hat und sich aus wenigstens zwei in der Querrichtung (18) nebeneinander und zugleich in der Höhenrichtung (16) des Behältergehäuses (15) versetzt zueinander angeordneten oberen Randflächenabschnitten (54a, 54b) zusammensetzen, wobei der Gehäusedeckel (25) in der Schließstellung auf zumindest einem dieser oberen Randflächenabschnitte (54a, 54b) aufliegt.

9. Aufbewahrungseinrichtung nach einem der Ansprüche 1 bis 8, **dadurch gekennzeichnet, dass** der Gehäusedeckel (25) an der Unterseite seiner beiden seitlichen Deckel-Randabschnitte (57) einen im Querschnitt U-förmigen, über unterschiedlich lange U-Schenkel (85, 86) verfügenden und nach unten hin offenen unteren Endabschnitt (83) hat, in dessen U-Öffnung (84) die darunter angeordnete Seitenwand (34) in der Schließstellung des Gehäusedeckels (25) mit ihrem oberen Endabschnitt (21) eintaucht, wobei der im Vergleich zum äußeren U-Schenkel (86) weiter nach unten ragende innere U-Schenkel (85) von der Zentrierleiste (63) gebildet ist.

10. Aufbewahrungseinrichtung nach einem der Ansprüche 1 bis 9, **dadurch gekennzeichnet, dass** an den dem Aufbewahrungsraum (23) zugewandten Innenflächen (67) der beiden Zentrierleisten (63) jeweils mehrere in der Längsrichtung der jeweiligen Zentrierleiste (63) mit Abstand zueinander angeordnete Versteifungsstege (88) angeformt sind.

11. Aufbewahrungseinrichtung nach einem der Ansprüche 1 bis 10, **dadurch gekennzeichnet, dass** sowohl das Gehäuseunterteil (24) als auch der Gehäusedeckel (25) aus einem Kunststoffmaterial bestehen, wobei die Zentrierleisten (63) einstückig in den Gehäusedeckel (25) integriert sind.

12. Aufbewahrungseinrichtung nach einem der Ansprüche 1 bis 11, **dadurch gekennzeichnet, dass** der jeweilige Zentrierdorn (91) einstückig in den Gehäusedeckel (25) integriert ist.

13. Aufbewahrungseinrichtung nach einem der Ansprüche 1 bis 12, **dadurch gekennzeichnet, dass** jeder Zentrierdorn (91) in der Schließstellung des Gehäusedeckels (25) in eine innen an der Umfangswand (27) des Gehäuseunterteils angeordnete, nach oben offene Zentrierausnehmung (105) eintaucht, und/oder dass jeder Zentrierdorn (91) in axialer Verlängerung und beabstandet vor der dem gleichen seitlichen Deckel-Randabschnitt (57) zugeordneten Zentrierleiste (63) am Gehäusedeckel (25) angeordnet ist.

14. Aufbewahrungseinrichtung nach einem der Ansprüche 1 bis 13, **dadurch gekennzeichnet, dass** der mindestens eine Aufbewahrungsbehälter (2) außen an der Oberseite (5) seines Gehäusedeckels (25) einen oberen Handgriff (45) aufweist, der zweckmäßigerweise derart schwenkbar am Gehäusedeckel (25) gelagert ist, dass er wahlweise in eine an den Gehäusedeckel (25) herangeschwenkte Nichtgebrauchsstellung oder in eine vom Gehäusedeckel (25) weggeschwenkte und nach oben ragende Gebrauchsstellung verschwenkbar ist, und/oder dass der mindestens eine Aufbewahrungsbehälter (2) außen an der Vorderwand (32) des Gehäuseunterteils (25) einen Front-Handgriff (52) aufweist, der zweckmäßigerweise schwenkbar gelagert ist, sodass er wahlweise in eine an das Gehäuseunterteil (25) herangeschwenkte Nichtgebrauchsstellung oder in eine vom Gehäuseunterteil (25) weggeschwenkte, nach vorne ragende Gebrauchsstellung verschwenkbar ist.

15. Aufbewahrungseinrichtung nach einem der Ansprüche 1 bis 14, **dadurch gekennzeichnet, dass** der mindestens eine Aufbewahrungsbehälter (2) an der Außenseite des Gehäuseunterteils (25) eine Führungseinrichtung (96) aufweist, über die er herausziehbar in einer Regalstruktur (95) aufnehmbar ist.

16. Aufbewahrungseinrichtung nach einem der Ansprüche 1 bis 15, **dadurch gekennzeichnet, dass** sie mehrere Aufbewahrungsbehälter (2, 2a, 2b) umfasst, die jeweils an ihrem Behältergehäuse (15) im Bereich der Unterseite (4) eine untere Kopplungseinrichtung (102) und im Bereich der Oberseite (5) eine obere Kopplungseinrichtung (103) aufweisen, wobei diese beiden Kopplungseinrichtungen (102, 103) derart aneinander angepasst sind, dass in der Höhenrichtung (16) unmittelbar aufeinandergestapelte Aufbewahrungsbehälter (2, 2a, 2b) durch Zusammenwirken der oberen Kopplungseinrichtung (103) des jeweils unteren Aufbewahrungsbehälters (2, 2a) und der unteren Kopplungseinrichtung (102) des jeweils oberen Aufbewahrungsbehälters (2, 2a) in voneinander unabhebbarer Weise lösbar miteinander koppelbar sind.

## Claims

1. Storage device with at least one storage container (2) which comprises a container housing (15) which has an at least essentially rectangular outline and which has a height direction (16) which runs between a lower side (4) and an upper side (5), a longitudinal direction (17) which runs between a front side (6) and a rear side (7) and is at right angles to the height direction (16) and a transverse direction (18) which is at right angles to the height direction (16) as well as to the longitudinal direction (17), wherein the container housing (15) comprises a housing lower part (24) which delimits a storage space (23) and which has a base wall (26) and a peripheral wall (27), said peripheral wall projecting upwards from the edge of the base wall (26) in the height direction (16) and consisting of a front wall (32), of a rear wall (33) which is distanced with respect to the front wall in the longitudinal direction (17) and of two side walls (34) which are distanced to one another in the transverse direction (18), wherein an upper end section (21) of the peripheral wall (27) frames an access opening (28) for the storage space (23), and wherein the container housing (15) further comprises a housing lid (25), said housing lid being pivotably mounted on the housing lower part (24) in the region of the rear side (7) about a pivot axis (35) running in the transverse direction (18) and by way of a pivoting movement effected relative to the housing lower part (24) being able to be selectively brought into a closure position which closes the access opening (28) or into opening positions which are pivoted upwards to a greater or lesser extent whilst releasing the access opening (28) and the housing lid above one of each side wall (34) of the housing lower part (24) comprising a lateral lid edge section (57), on whose lower side a downwardly facing lower edge surface (58) is formed, said edge surface in the closure position at least partly covering an upwardly facing upper edge surface (54) of the side wall (34) of the housing lower part (34) which is arranged therebelow, **characterised in that** the housing lid (25) on the lower side of each of its two lateral lid edge sections (57) comprises a centring strip (63) which projects downwards beyond the lower edge surface (58) and extends in the longitudinal direction (17) of the container housing (15), said centring strip during a closing pivoting movement of the housing lid (15), which assumes an open position, immerses from above into the housing lower part (24) next to the adjacent side wall (34) on the inner side facing the storage space (23) and past the upper edge surface (54) of the side wall with an overlapping with respect to the side wall (34) which increases from the rear side (7) to the front side (6), wherein the housing lid (25) is guidable by the centring strips (63), which are supportable or supported on the respectively adjacent side wall (34) in the transverse direction (18), into a closure position which is centred with respect to the housing lower part (24), **characterized in that** the width of each centring strip (63) which is measured in the height direction (16) of the container housing (15) gradually reduces from the rear side (7) to the front side (6) of the container housing (15), in a manner such that its height-related protrusion with respect to the adjacent lower edge surface (58) reduces towards the front side (6) of the container housing (15) and/or that the housing lid (25) on the lower side of the two front lid corner regions (59), which lie between the two lateral lid edge sections (57) and the front lid edge section (59) which is arranged above the front wall (32) of the housing lower part (24), each comprises a downwardly projecting centring pin (91) which projects beyond the lower edge surface (58) of the lateral lid edge sections (57) of the housing lid (25) and which in the closure position of the housing lid (24) immerses from above into the housing lower part (24) in a manner supportable or supported with respect to the peripheral wall (27) transversely to the height direction (16).

2. Storage device according to claim 1, **characterised in that** each centring strip (63) on its rear side which faces the rear side (7) of the container housing (15) comprises a rear terminating edge (67) which in an oblique and/or rounded manner runs downwards and at the same time to the front in the direction of the front side (6) of the container housing (15).

3. Storage device according to claim 1 or 2, **characterised in that** each centring strip (63) considered in the closure position of the housing lid (25) comprises a rear terminating edge (67) which is arranged adjacently to the rear wall (33) of the housing lower part (24) and a front terminating edge (68) which is arranged adjacently to the front wall (32) of the housing lower part (24).

4. Storage device according to one of the claims 1 to 3, **characterised in that** each centring strip (63) on its lower longitudinal side which faces the housing lower part (24) comprises an introduction section (74) which tapers downwards in the direction of the housing lower part (24) and which is chamfered on the outer surface (73) which faces the adjacent side wall (34).

5. Storage device according to one of the claims 1 to 4, **characterised in that** each centring strip (63) has a flat shape, wherein its thickness which is measured in the transverse direction (18) of the container housing (15) is smaller than its width which is measured in the height direction (16) and which width in turn is smaller than its length which is measured in the longitudinal direction (17).

6. Storage device according to one of the claim 1 to 5, **characterised in that** the centring strips (63) are shaped such that at least in an open position of the housing lid (24) which is pivoted upwards by 45° with respect to the housing lower part (24) they are located completely outside the housing lower part (25) and/or that they immerse at least partially into the housing lower part (24) in the complete pivoting region between the closure position and an open position of the housing lid (25) which is pivoted upwards by at least 30°.

7. Storage device according to one of the claims 1 to 6, **characterised in that** the centring strips (63) with the outer surface (73) facing the respectively adjacent side wall (34) of the housing lower part (24) of their section which immerses into the storage space (23), are able to bear in a slidingly displaceable manner on the side wall inner surface (55) facing the storage space (23) of the adjacent side wall (34) of the housing lower part (24).

8. Storage device according to one of the claims 1 to 7, **characterised in that** the upper edge surface (54) of each side wall (34) has a stepped cross-sectional contour and is composed of at least two upper edge surface sections (54a, 54b) which are arranged next to one another in the transverse direction (18) and at the same time offset to one another in the height direction (16) of the container housing (15), wherein the housing lid (25) lies on at least one of these upper edge surface sections (54a, 54b) in the closure position.

9. Storage device according to one of the claims 1 to 8, **characterised in that** the housing lid (12) on the lower side of its two lateral lid edge sections (57) comprises a lower end section (83) which is U-shaped in cross section, has differently long U-limbs (85, 86) and is open to the bottom and into whose U-opening (84) the side wall (34) which is arranged therebelow immerses with its upper end section (21) in the closure position of the housing lid (25), wherein the inner U-limb (85) which projects further downwards in comparison to the outer U-limb (86) is formed by the centring strip (63).

10. Storage device according to one of the claims 1 to 9, **characterised in that** several stiffening webs (88) which are arranged at a distance to one another in the longitudinal direction of the respective centring strip (63) are integrally formed on the inner surfaces (67) of the two centring strips (63) which face the storage space (23).

11. Storage device according to one of the claims 1 to 10, **characterised in that** the housing lower part (24) as well as the housing lid (63) are manufactured of a plastic material, wherein the centring strips (63) are integrated into the housing lid (25) as one piece.

12. Storage device according to claim 1 to 11, **characterised in that** each centring pin (91) is integrated in one piece into the housing lid (25).

13. Storage device according to claim 1 to 12, **characterised in that** each centring pin (91) in the closure position of the housing lid (25) immerses into a centring recess (105) which is open to the top and is arranged at the inside of the peripheral wall (27) of the housing lower and/or that each centring pin (91) is arranged in axial extension and spaced in front of the centring strip (63) associated with the same lateral cover rim section (57) on the housing lid (25).

14. Storage device according to one of the claims 1 to 13, **characterised in that** the at least one storage container (2) at the outside on the upper side (5) of its housing lid (25) comprises an upper handle (45) which is expediently pivotably mounted on the housing lid (25) in a manner such that it can be selectively pivoted into a position of non-use which is pivoted onto the housing lid (25) or into a position of use which is pivoted away from the housing lid (25) and projects upwards and/or that the at least one storage container housing (2) at the outside on the front wall (32) of the housing lower part (25) comprises a front handle (52) which is expediently pivotably mounted so that it can be selectively pivoted into a position of non-use which is pivoted onto the housing lower part (25) or into a position of use which is pivoted away from the housing lower part (25) and projects to the front.

15. Storage device according to one of the claims 1 to 14, **characterised in that** the at least one storage container (2) on the outer side of the housing lower part (25) comprises a guide device (96), via which it can be received in a shelf structure (95) in a manner such that it can be pulled out.

16. Storage device according to one of the claims 1 to 15, **characterised in that** it comprises several storage containers (2, 2a, 2b) which each on their container housing (15a, 15b) in the region of the lower side (4) comprise a lower coupling device (102) and in the region of the upper side (5) an upper coupling device (103), wherein these two coupling devices (102, 103) are adapted to one another in a manner such that storage containers (2, 2a, 2b) which are directly stacked onto one another in the height direction (16), by way of the interaction of the upper coupling device (103) of the respective lower storage container (2) and of the lower coupling device (102) of the respective upper storage container (2) can be releasably coupled to one another in a manner in which they cannot be lifted from one another.

## Revendications

1. Dispositif de rangement avec au moins un contenant de rangement (2), qui dispose d'un boîtier de contenant (15) avec un contour de base au moins sensiblement rectangulaire, qui a une direction en hauteur (16) s'étendant entre un côté inférieur (4) et un côté supérieur (5), une direction longitudinale (17) s'étendant entre un côté avant (6) et un côté arrière (7), à angle droit par rapport à la direction en hauteur (16) et une direction transversale (18) à angle droit par rapport à la direction en hauteur (16) et par rapport à la direction longitudinale (17), dans lequel le boîtier de contenant (15) présente une partie inférieure de boîtier (24), délimitant un espace de rangement (23), avec une paroi de fond (26) et une paroi périphérique (27) dépassant vers le haut du bord de la paroi de fond (26) dans la direction en hauteur (16), constituée d'une paroi avant (32), d'une paroi arrière (33) tenue à distance par rapport à celle-ci dans la direction longitudinale (17) et de deux parois latérales (34) tenues à distance l'une par rapport à l'autre dans la direction transversale (18), dans lequel une section d'extrémité supérieure (21) de la paroi périphérique (27) encadre une ouverture d'accès (28) pour l'espace de rangement (23), et dans lequel le boîtier de contenant (15) présente en outre un couvercle de boîtier (25) monté de manière à pouvoir pivoter autour d'un axe de pivotement (35) s'étendant dans la direction transversale (18) dans la zone du côté arrière (7) sur la partie inférieure de boîtier (24), qui peut être amené, par un pivotement effectué par rapport à la partie inférieure de boîtier (24), au choix dans une position de fermeture fermant l'ouverture d'accès (28) ou dans des positions ouvertes pivoté plus ou moins amplement en libérant l'ouverture d'accès (28) et qui présente une section de bord de couvercle latérale (57) au-dessus de chaque paroi latérale (34) de la partie inférieure de boîtier (24), sur le côté inférieur duquel est réalisée une surface de bord inférieure (58) pointant vers le bas, qui recouvre au moins en partie, dans la position de fermeture, une surface de bord supérieure (54), pointant vers le haut, de la paroi latérale (34) disposée en dessous de la partie inférieure de boîtier (24), dans lequel le couvercle de boîtier (25) présente, sur le côté inférieur de chacune de ses deux sections de bord de couvercle latérales (57), une baguette de centrage (63) faisant saillie vers le bas au-delà de la surface de bord inférieure (58), s'étendant dans la direction longitudinale (17) du boîtier de contenant (15), qui, lors du pivotement de fermeture du couvercle de boîtier (25) adoptant une position ouverte, plonge depuis le haut dans la partie inférieure de boîtier (24) avec un chevauchement augmentant au fur et à mesure par rapport à la paroi latérale (34) depuis le côté arrière (7) vers le côté avant (6) sur le côté intérieur tourné vers l'espace de rangement (23) à côté de la paroi latérale (34) adjacente à celle-ci le long de sa surface de bord supérieure (54), dans lequel le couvercle de boîtier (25) peut être guidé dans une position de fermeture centrée par rapport à la partie inférieure de boîtier (24) par les baguettes de centrage (63) pouvant être soutenues ou soutenues dans la direction transversale (18) sur la paroi latérale (34) respectivement adjacente,
**caractérisé en ce**
**que** la largeur de chaque baguette de centrage (63) mesurée dans la direction en hauteur (16) du boîtier de contenant (15) se réduit au fur et à mesure depuis le côté arrière (7) vers le côté avant (6) du boîtier de contenant (15) de telle manière que son débord proportionnel à la hauteur diminue par rapport à la surface de bord inférieure (58) adjacente vers le côté avant (6) du boîtier de contenant (15),
et/ou que le couvercle de boîtier (25) présente, sur le côté inférieur des deux zones de coin de couvercle avant (59) situées entre les deux sections de bord de couvercle latérales (57) et la section de bord de couvercle avant (59) disposée au-dessus de la paroi avant (32) de la partie inférieure de boîtier (24), respectivement un mandrin de centrage (91) dépassant vers le bas, faisant saillie au-delà de la surface de bord inférieure (58) des sections de bord de couvercle latérales (57) du couvercle de boîtier (25), qui plonge dans la partie inférieure de boîtier (24) depuis le haut d'une manière pouvant être soutenue ou soutenue de manière transversale par rapport à la direction en hauteur (16) par rapport à la paroi périphérique (27) dans la position de fermeture du couvercle de boîtier (24).

2. Dispositif de rangement selon la revendication 1, **caractérisé en ce que** chaque baguette de centrage (63) a, sur son côté arrière tourné vers le côté arrière (7) du boîtier de contenant (15), une arête de terminaison arrière (67) s'étendant de manière oblique et/ou arrondie vers le bas et dans le même vers l'avant en direction du côté avant (6) du boîtier de contenant (15).

3. Dispositif de rangement selon la revendication 1 ou 2, **caractérisé en ce que** chaque baguette de centrage (63) a, vue dans la position de fermeture du couvercle de boîtier (25), une arête de terminaison arrière (67) disposée de manière adjacente par rapport à la paroi arrière (33) de la partie inférieure de boîtier (24) et une arête de terminaison avant (68) disposée de manière adjacente par rapport à la paroi avant (32) de la partie inférieure de boîtier (24).

4. Dispositif de rangement selon l'une quelconque des revendications 1 à 3, **caractérisé en ce que** chaque baguette de centrage (63) présente, sur son côté longitudinal inférieur tourné vers la partie inférieure de boîtier (24), une section d'introduction (74) se rétrécissant vers le bas en direction de la partie inférieure de boîtier (24), qui est chanfreinée sur la surface extérieure (73) tournée vers la paroi latérale (34) adjacente.

5. Dispositif de rangement selon l'une quelconque des revendications 1 à 4, **caractérisé en ce que** chaque baguette de centrage (63) a une forme plate, dans lequel son épaisseur mesurée dans la direction transversale (18) du boîtier de contenant (15) est inférieure à sa largeur mesurée dans la direction en hauteur (16), qui à son tour est inférieure à sa longueur mesurée dans la direction longitudinale (17).

6. Dispositif de rangement selon l'une quelconque des revendications 1 à 5, **caractérisé en ce que** les baguettes de centrage (63) sont formées de telle sorte qu'elles se trouvent totalement à l'extérieur de la partie inférieure de boîtier (25) au moins dans une position ouverte du couvercle de boîtier (24) pivotée de 45° vers le haut par rapport à la partie inférieure de boîtier (24) et/ou plongent au moins en partie dans la partie inférieure de boîtier (24) dans la totalité de la plage de pivotement entre la position de fermeture et une position ouverte du couvercle de boîtier (25) pivotée au moins de 30° vers le haut.

7. Dispositif de rangement selon l'une quelconque des revendications 1 à 6, **caractérisé en ce que** les baguettes de centrage (63) peuvent s'appuyer de manière à pouvoir être déplacées par glissement sur la surface intérieure de paroi latérale (55), tournée vers l'espace de rangement (23), de la paroi latérale (34) adjacente de la partie inférieure de boîtier (24) par la surface extérieure (73), tournée vers la paroi latérale (34) respectivement adjacente de la partie inférieure de boîtier (24), de sa section plongeant dans l'espace de rangement (23).

8. Dispositif de rangement selon l'une quelconque des revendications 1 à 7, **caractérisé en ce que** la surface de bord supérieure (54) de chaque paroi latérale (34) a un contour de section transversale étagée et se compose d'au moins deux sections de surface de bord supérieures (54a, 54b) disposées côte à côte dans la direction transversale (18) et simultanément de manière décalée dans la direction en hauteur (16) du boîtier de contenant (15), dans lequel le couvercle de boîtier (25) repose dans la position de fermeture sur au moins une desdites sections de surface de bord supérieures (54a, 54b).

9. Dispositif de rangement selon l'une quelconque des revendications 1 à 8, **caractérisé en ce que** le couvercle de boîtier (25) a, sur le côté inférieur de ses deux sections de bord de couvercle latérales (57), une section d'extrémité inférieure (83) en forme de U dans la section transversale, disposant de branches en U (85, 86) de longueur différente et ouvertes vers le bas, dans l'ouverture en U (84) de laquelle la paroi latérale (34) disposée en dessous plonge par sa section d'extrémité supérieure (21) dans la position de fermeture du couvercle de boîtier (25), dans lequel la branche en U intérieure (85) dépassant davantage vers le bas en comparaison avec la branche en U extérieure (86) est formée par la baguette de centrage (63).

10. Dispositif de rangement selon l'une quelconque des revendications 1 à 9, **caractérisé en ce que** respectivement plusieurs entretoises de renforcement (88) disposées à distance les unes par rapport aux autres dans la direction longitudinale de la baguette de centrage (63) respective sont formées sur les surfaces intérieures (67), tournées vers l'espace de rangement (23), des deux baguettes de centrage (63).

11. Dispositif de rangement selon l'une quelconque des revendications 1 à 10, **caractérisé en ce qu'**à la fois la partie inférieure de boîtier (24) et le couvercle de boîtier (25) sont constitués d'un matériau en matière plastique, dans lequel les baguettes de centrage (63) sont intégrées d'un seul tenant dans le couvercle de boîtier (25).

12. Dispositif de rangement selon l'une quelconque des revendications 1 à 11, **caractérisé en ce que** le mandrin de centrage (91) respectif est intégré d'un seul tenant dans le couvercle de boîtier (25).

13. Dispositif de rangement selon l'une quelconque des revendications 1 à 12, **caractérisé en ce que** chaque mandrin de centrage (91) plonge dans un évidement de centrage (105) disposé à l'intérieur sur la paroi périphérique (27) de la partie inférieure de couvercle, ouverte vers le haut dans la position de fermeture du couvercle de boîtier (25), et/ou que chaque mandrin de centrage (91) est disposé sur le couvercle de boîtier (25) dans le prolongement axial et à distance devant la baguette de centrage (63) associée à la même section de bord de couvercle latérale (57).

14. Dispositif de rangement selon l'une quelconque des revendications 1 à 13, **caractérisé en ce que** l'au moins un contenant de rangement (2) présente, à l'extérieur sur le côté supérieur (5) de son couvercle de boîtier (25), une poignée supérieure (45), qui est montée de manière opportune de manière à pouvoir pivoter sur le couvercle de boîtier (25) de telle manière qu'elle peut être pivotée au choix dans une position de non-utilisation rapprochée par pivotement du couvercle de boîtier (25) ou dans une position d'utilisation éloignée par pivotement du couvercle de boîtier (25) et dépassant vers le haut, et/ou que l'au moins un contenant de rangement (2) présente, à l'extérieur sur la paroi avant (32) de la partie inférieure de boîtier (25), une poignée frontale (52), qui est montée de manière opportune de manière à pouvoir pivoter si bien qu'elle peut être pivotée au choix dans une position de non-utilisation rapprochée par pivotement de la partie inférieure de boîtier (25) ou dans une position d'utilisation éloignée par pivotement de la partie inférieure de boîtier (25), dépassant vers l'avant.

15. Dispositif de rangement selon l'une quelconque des revendications 1 à 14, **caractérisé en ce que** l'au moins un contenant de rangement (2) présente sur le côté extérieur de la partie inférieure de boîtier (25), un dispositif de guidage (96), par l'intermédiaire duquel il peut être reçu de manière retirable dans une structure à rayonnages (95).

16. Dispositif de rangement selon l'une quelconque des revendications 1 à 15, **caractérisé en ce qu'**il comprend plusieurs contenants de rangement (2, 2a, 2b), qui présentent respectivement sur leur boîtier de contenant (15) dans la zone du côté inférieur (4) un dispositif de couplage inférieur (102) et, dans la zone du côté supérieur (5), un dispositif de couplage supérieur (103), dans lequel lesdits deux dispositifs de couplage (102, 103) sont adaptés l'un à l'autre de telle manière que des contenants de rangement (2, 2a, 2b) empilés directement les uns sur les autres dans une direction en hauteur (16) peuvent être couplés les uns aux autres de manière amovible sans pouvoir être décollés les uns des autres par l'interaction du dispositif de couplage supérieur (103) du contenant de rangement respectivement inférieur (2, 2a) et du dispositif de couplage inférieur (102) du contenant de rangement respectivement supérieur (2, 2a).
